# EUROPÄISCHE PATENTSCHRIFT

(11) **EP 1 495 936 B1**
(45) Veröffentlichungstag und Bekanntmachung des Hinweises auf die Patenterteilung: **05.03.2008**
(21) Anmeldenummer: 04012653.4
(22) Anmeldetag: 27.05.2004
(51) Int. Cl.: B61D 19/02

(54) **Türmodul für Wagenkästen von grossräumigen Fahrzeugen zur Personenbeförderung, insbesondere von Schienenfahrzeugen, und Verfahren zum Einbau eines solchen Türmoduls**
Door module for coach bodies of large sized vehicles for passenger transport, especially of railway vehicles and method for mounting of such a door module
Module de portière pour caisses de véhicules à grande taille pour le transport de personnes, notamment de véhicules ferroviaires et procédé pour l'installation d'un tel module de portière

(30) Priorität: 09.07.2003 DE 10331035
(43) Veröffentlichungstag der Anmeldung: 12.01.2005
(73) Patentinhaber: SIEMENS AKTIENGESELLSCHAFT, 80333 München (DE)
(72) Erfinder: Altenburg, Klaus, Dr., 52146 Würselen (DE); Aretz, Walter, 41065 Mönchengladbach (DE); Beier, Andreas, 34130 Kassel (DE); Calomfirescu, Mihail, 45359 Essen (DE); Meyer, Gerd, Dr., 51375 Leverkusen (DE)

(56) Entgegenhaltungen:
- EP-A- 0 687 612
- WO-A-02/058981

## Beschreibung

Die Erfindung betrifft ein Türmodul gemäß dem Oberbegriff des ersten Anspruchs sowie ein Verfahren zum Einbau eines solchen Türmoduls.

Die gegenwärtige Praxis bei der Montage von Türbaugruppen in Wagenkästen von Schienenfahrzeugen ist der separate Einbau eines Türblattes, einer Antriebs- und Steuereinheit sowie von Bedienelementen. Das Türblatt wird in der dafür vorgesehenen Öffnung des Wagenkastens eingebaut. Die Antriebs- und Steuereinheit wird in der Regel oberhalb dieser Türöffnung innenseitig am Wagenkasten angebracht. Die Bedienelemente (wie z. B. Öffnungs- und Schließtaster, Schaffnerschalter und Notentriegelung) werden zumeist ebenfalls neben der Türöffnung an der Wagenkastenstruktur angebracht. Je nach Art des Bedienelementes ist dieses fahrzeuginnen- oder außenseitig zugänglich. Auch Zubehörteile, wie beispielsweise Trittstufen, Klapptritte und Griffstangen, werden einzeln montiert. Die beschriebene Montagepraxis beim Einbau von Türbaugruppen sowie die dabei notwendigen Justierarbeiten sind zeitaufwändig und erfordern den Einsatz von Fachpersonal verschiedener Gewerke.

Sowohl die Montagezeiten beim Einbau von Türbaugruppen als auch die fachlichen Anforderungen an die Monteure können reduziert werden, indem komplett vorgefertigte Türmodule eingebaut werden. Ein solches komplett vorgefertigtes Türmodul ist in der gattungsgemäßen Gebrauchsmusterschrift DE 200 15 593 U1 beschrieben. Dieses Türmodul hat einen Türrahmen, der vorzugsweise aus einem Hohlprofil hergestellt ist und in dem alle Komponenten fertig montiert und voll funktionsfähig sind. In diesem vorgefertigten und endlackierten Türmodul sind das ein- oder zweiflügelige Türblatt bereits justiert. Das Türmodul ist der Außenkontur des Wagenkastens angepasst. Der Einbau des Türmoduls erfolgt durch Verschrauben in der dafür vorgesehenen Öffnung im Wagenkasten, Anschluss an elektrische und pneumatische Schnittstellen mittels Steckverbindung sowie innen- und außenseitigem Abdichten entlang der Trennlinie zwischen Wagenkasten und Türrahmen. Auf diese Weise werden die Einbauzeiten und die fachlichen Anforderungen an die Monteure beim Schienenfahrzeughersteller reduziert.

Entscheidender Nachteil des durch die Gebrauchsmusterschrift DE 200 15 593 U bekannten Türmoduls ist die Höhe des Rahmens. Da insbesondere die Anordnung der Antriebs- und Steuereinheit innerhalb des Rahmens oberhalb des für den Durchgang von Personen geöffneten Bereiches vorgesehen ist, überschreitet der Rahmen die Höhe dieses Durchgangsbereiches entsprechend der vertikalen Abmessung der oben angeordneten Komponenten. Darüber hinaus ist das komplett vorgefertigte Türmodul entlang seiner gesamten Höhe der Außenkontur des Wagenkastens angepasst und wird bei der Montage von außen in die vorgesehene Öffnung eingeschoben. Somit muss die Öffnung im Wagenkasten für den Einbau des Türmoduls höher sein als der offen bleibende Durchgangsbereich. Beim separaten Einbau der einzelnen Komponenten einer Türbaugruppe hingegen ist die Öffnung im Wagenkasten gleich hoch wie die Durchgangsöffnung. Denn beim separaten Einbau der Komponenten werden insbesondere die Antriebs- und Steuereinheit in der Regel innenseitig am Wagenkasten oberhalb der Türöffnung angebracht. Die Wagenkastenstruktur muss also in diesem Bereich nicht unterbrochen werden. In diesem von der Unterbrechung verschonten Bereich verläuft aber meist der Dachlangträger des Wagenkastens. Bei Verwendung von Türmodulen gemäß Gebrauchsmusterschrift DE 200 15 593 U1 muss dieser Dachlangträger in der Regel unterbrochen werden. Dies ist äußerst nachteilig bei der statischen Auslegung des Wagenkastens, vor allem dann, wenn es sich um eine Mitteltüre handelt.

In der Gebrauchsmusterschrift DE 200 15 593 U1 wird die Montage des Türmoduls in der Öffnung des Wagenkastens mittels Verschraubung vorgesehen. Bei einer größeren Zahl von Befestigungspunkten ist diese Montageart problematisch, da in einem solchen Fall die Verformung des Wagenkastens in starkem Maß auf den Rahmen des Türmoduls übertragen wird. Dies kann zu einer Beeinträchtigung der Funktionalität des Türmoduls führen.

Der Erfindung liegt die Aufgabe zugrunde, ein komplett vorgefertigtes Türmodul so zu gestalten, dass es einfach und schnell montiert und mit dem Wagenkasten verbunden werden kann, wobei der Dachlängträger auch im Türbereich frei von Unterbrechungen durchlaufen soll.

Diese Aufgabe wird durch ein Türmodul mit den kennzeichnenden Merkmalen des Anspruchs 1 sowie durch das Verfahren zum Einbau eines Türmoduls mit den Merkmalen des Anspruchs 12 gelöst.

Vorteilhafte Ausgestaltungen sind in den jeweiligen Unteransprüchen angegeben.

Im weiteren wird die Erfindung anhand eines Ausführungsbeispiels näher beschrieben, das in der Zeichnung prinzipartig dargestellt ist. Es zeigen
- Fig. 1: einen Teilbereich eines Wagenkastens mit einem Türmodul, wobei schraffierte Flächen den Querschnitt des Wagenkastens angeben und nicht schraffierte Flächen zwischen diesem Querschnitt und dem Türmodul die Innenhaut des Wagenkastens darstellen,
- Fig.2: den Wagenkasten nach Fig. 1 mit einem Türmodul während der Montage, wobei das Türmodul in seinem unteren Bereich Verbindungselemente aufweist,
- Fig. 3: den Wagenkasten nach Fig. 1 mit einem Türmodul während der Montage, wobei das Türmodul in seinem mittleren Bereich Verbindungselemente aufweist.

In Fig. 1 ist ein komplett vorgefertigtes Türmodul 1 dargestellt. Dieses Türmodul 1 wird von einem Türrahmen 3 umgrenzt, in dem alle Komponenten fertig montiert und voll funktionsfähig sind. Das Türmodul 1 ist endlackiert und weist ein fertig justiertes Türblatt 4 auf. Zwischen der Unterkante 3' des Türrahmens 3 und der Oberkante 4' des Türblattes 4 ist der Türrahmen 3 der Außenkontur 2' des Wagenkastens 2 angepasst. Oberhalb der Oberkante 4' weist der Türrahmen 3 erfindungsgemäß einen Versatz 3" auf, der von der Außenkontur 2' des Wagenkastens 2 ausgeht und zum Inneren des Wagenkasten 2 hin verläuft. Auch die Antriebs- und die Steuereinheiten 5 sind entsprechend rückversetzt. Durch den Versatz 3'' wird der Querschnitt 6 des Dachlangträgers 7 im Türrahmen 3 freigehalten. Der Dachlangträger 7 muss somit nicht unterbrochen werden, sondern kann oberhalb der Oberkante 4' des Türblattes 4 durchlaufen. Dies ist ein wesentlicher Vorteil im Vergleich zur Gebrauchsmusterschrift DE 200 15 593 U1. Beim dort beschriebenen Türmodul muss der Dachlangträger in der Regel unterbrochen werden.

Das Türmodul gemäß Gebrauchsmusterschrift DE 200 15 593 U1 wird bei der Montage in vertikaler Position von außen in die vorgesehene Öffnung des Wagenkastens eingeschoben. Bei der vorliegenden Erfindung ist dies nicht möglich, da alle oberhalb der Türöffnung liegenden Komponenten hinter dem durchlaufenden Dachlangträger 7 angeordnet sind. Aus diesem Grund wird das erfindungsgemäße Türmodul 1 in horizontaler oder schräg geneigter Lage in das Innere des Wagenkastens 2 befördert. Dieser Vorgang ist in Fig. 2 dargestellt. In einer ersten Ausführung der Erfindung wird das Türmodul 1 anschließend im Inneren des Wagenkastens 2 in die für die Herstellung der Verbindung zwischen Türmodul 1 und Wagenkasten 2 erforderliche Endposition gedreht und verschoben und vorzugsweise mit kalt fügbaren Verbindungselementen 9 - wie Schrauben, Nieten oder Schließringbolzen - in der vorgesehenen Öffnung des Wagenkastens 2 montiert. Vorzugsweise wird der Türrahmen 3 an drei Punkten befestigt. Zum einen wird an den beiden unteren Positionen 9' die Verbindung zum Türportal 10 des Wagenkastens 2 hergestellt. Weiterhin wird der Türrahmen 3 mit der Lasche 8 an der Dachstruktur befestigt. Der Vorteil dieser Dreipunktbefestigung besteht darin, dass Verformungen des Wagenkastens 2 nur in reduziertem Umfang auf den Rahmen 3 des Türmoduls 1 übertragen werden.

Bei einer weiteren Ausführung der Erfindung werden im Inneren des Wagenkastens 2 Verbindungselemente 9 an den Positionen 9' des Türrahmens 3 angebracht. Bei diesen Teilen handelt es sich vorzugsweise um Schrauben, Nieten, Schweißbolzen, beliebig geformte Zapfen oder drehbar gelagerte Teile mit gleich positionierter Mittelachse. Das Türportal 10 des Wagenkastens 2 weist bei dieser Ausführung Aufnahmevorrichtungen auf, in denen die Verbindungselemente 9 passgenau und drehbar eingebracht werden können. Bei den Aufnahmevorrichtungen handelt es sich vorzugsweise um Bohrungen, Fräsungen oder Lager. Die Positionierung des horizontal liegenden oder geneigten Türmoduls 1 erfolgt durch Einbringen der Verbindungselemente 9 in die Aufnahmevorrichtungen am Türportal 10. Anschließend wird das Türmodul 1 entsprechend der Darstellung in Fig. 2 in die für die Herstellung der Verbindung zwischen Türmodul 1 und Wagenkasten 2 erforderliche Endposition gedreht, wobei die Mittelachse der Verbindungselemente 9 die Drehachse bildet. Es besteht die Möglichkeit, bei der Drehbewegung des Türmoduls Seilzüge und Umlenkrollen zu verwenden und somit den Montageaufwand stark zu reduzieren. Sobald das Türmodul 1 seine Endposition erreicht hat, wird es mit der Lasche 8 (siehe Fig. 1) an der Dachstruktur des Wagenkastens 2 befestigt, wobei als Befestigungsmittel vorzugsweise Schrauben oder Nieten verwendet werden.

In einer bevorzugten Ausführung sind die Verbindungselemente 9 im Anlieferzustand des Türmoduls 1 im Türrahmen 3 versenkt. Nach Positionierung des Türmoduls 1 in horizontaler oder geneigter Lage in der vorgesehenen Öffnung des Wagenkastens 2 können die Verbindungselemente 9 anschließend mittels eines ebenfalls im Türrahmen 3 integrierten Mechanismus ausgefahren werden und passgenau in die Aufnahmevorrichtungen am Türportal 10 eingebracht werden. Anschließend wird das Türmodul 1 entsprechend der Darstellung in Fig. 2 in die für die Herstellung der Verbindung zwischen Türmodul 1 und Wagenkasten 2 erforderliche Endposition gedreht, wobei auch hier die Mittelachse der Verbindungselemente 9 die Drehachse bildet.

Die Verbindungselemente 9 können in verschiedenen Positionen am Türrahmen 3 installiert werden. Bei einer vorteilhaften Ausführung der Erfindung sind die Verbindungselemente 9 an den etwa mittigen Positionen 9'' des Türrahmens 3 angebracht. Diese Anordnung ist in Fig. 3 dargestellt. Die Positionen 9" liegen in der horizontalen Schwerpunktachse des Türmoduls 1. Nach Einbringen der in Position 9" am Türrahmen 3 montierten Verbindungselemente 9 in die Aufnahmevorrichtungen am Türportal 10 kann das Türmodul 1 frei von Gewichtskräften in die Endposition gedreht werden. Anschließend wird das Türmodul 1 mit der Lasche 8 an der Dachstruktur des Wagenkastens 2 befestigt.

Grundsätzlich besteht die Möglichkeit, alle Befestigungspunkte zu entkoppeln. Vorzugsweise erfolgt die Entkopplung durch Verwendung von Metall-Gummi-Elementen. Durch die Entkopplung werden Verformungen des Wagenkastens 2 nur in äußerst geringem Anteil auf den Rahmen 3 des Türmoduls 1 übertragen, so dass die Funktionalität des Türmoduls 1 nicht beeinträchtigt wird. Idealerweise wird eine entkoppelte Dreipunktbefestigung verwendet, durch die Verformungen des Türrahmens 3 weiter minimiert werden.

## Patentansprüche

1. Türmodul (1) für Wagenkästen von großräumigen Fahrzeugen zur Personenbeförderung, insbesondere von Schienenfahrzeugen, mit einem Türrahmen (3) und einem oder mehreren Türblättern (4)
**dadurch gekennzeichnet, dass** das Türmodul (1) einen Bereich aufweist, der geometrisch mit der Außenkontur (2') des Wagenkastens (2) übereinstimmt, wobei zumindest ein weiterer Bereich des Türmoduls (1) von der Außenkontur (2') des Wagenkastens (2) ausgehend zum Inneren des Wagenkastens (2) rückversetzt ist und außerhalb der für den Einbau des Türmoduls (1) im Wagenkasten (2) vorgesehenen Öffnung eines Türportales (10) liegt.

2. Türmodul nach Anspruch 1,
**dadurch gekennzeichnet, dass** zwischen der Außenkontur (2') des Wagenkastens (2) und dem rückversetzten Bereich des Türmoduls (1) ein freier Querschnitt quer zur in Fahrtrichtung des Fahrzeugs liegenden Längsachse verbleibt, wobei der freie Querschnitt in Fläche und Lage dem in diesem Bereich liegenden Dachquerschnitt entspricht oder die Fläche des freien Querschnitts den in diesem Bereich liegenden Dachquerschnitt zum Wagenkasteninneren hin überschreitet.

3. Türmodul nach Anspruch 1,
**dadurch gekennzeichnet, dass** zwischen der Außenkontur (2') des Wagenkastens (2) und dem rückversetzten Bereich des Türmoduls (1) ein freier Querschnitt quer zur in Fahrtrichtung des Fahrzeugs liegenden Längsachse verbleibt, wobei der freie Querschnitt in Fläche und Lage der Summe aus dem in diesem Bereich liegenden Dachquerschnitt und dem in diesem Bereich liegenden Querschnitt des Dachlangträgers entspricht oder di Fläche des freien Querschnitts die Summe aus dem in diesem Bereich liegenden Dachquerschnitt und dem in diesem Bereich liegenden Querschnitt des Dachlangträgers zum Wagenkasteninneren hin überschreitet.

4. Türmodul nach einem der Ansprüche 1 bis 3,
**dadurch gekennzeichnet, dass** es voll funktionsfähig, endlackiert und endmontiert ist.

5. Türmodul nach einem der Ansprüche 1 bis 4,
**dadurch gekennzeichnet, dass** einzelne Komponenten, insbesondere die Antriebs- und die Steuereinheiten (5), im rückversetzten Bereich des Türmoduls (1) angeordnet sind, und dass diese Komponenten nicht in den freien Querschnitt hineinragen.

6. Türmodul nach einem der Ansprüche 1 bis 5,
**dadurch gekennzeichnet, dass** das Türmodul (1) durch Verbindungselemente (9) - wie Schrauben, Nieten, Schweißbolzen, beliebig geformte Zapfen oder drehbar gelagerte Teile - oder durch thermische Fügeverfahren (z. B. Schweißen) mit dem Wagenkasten (2) verbunden ist.

7. Türmodul nach Anspruch 6,
**dadurch gekennzeichnet, dass** das Türmodul (1) an drei Punkten mit dem Wagenkasten (2) verbunden ist.

8. Türmodul nach Anspruch 6 oder 7,
**dadurch gekennzeichnet, dass** die Verbindungselemente (9) im Türrahmen (3) des Türmoduls (1) versenkt sind und mechanisch oder elektrisch ausgefahren werden können.

9. Türmodul nach Anspruch 8,
**dadurch gekennzeichnet, dass** vor dem Ausfahren der im Türrahmen (3) versenkten Verbindungselemente (9) das Türmodul (1) in der vorgesehenen Öffnung des Wagenkastens (2) in horizontaler oder beliebig geneigter Lage positioniert wird und anschließend die Verbindungselemente (9) beim Ausfahren passgenau in Aufnahmevorrichtungen - wie Bohrungen, Fräsungen oder Lager - eingebracht werden, wobei die Aufnahmevorrichtungen in der für die Montage des Türmoduls (1) vorgesehenen Öffnung des Wagenkastens (2) angebracht sind.

10. Türmodul nach einem der Ansprüche 6 bis 9,
**dadurch gekennzeichnet, dass** die Mittelachsen der Verbindungselemente (9) in der horizontalen Schwerpunktachse des Türmoduls (1) liegen und somit bei der Drehung des Türmoduls (1) um diese Achse nur Reibungskräfte und keine Gewichtskräfte kompensiert werden müssen.

11. Türmodul nach einem der Ansprüche 1 bis 10,
**dadurch gekennzeichnet, dass** die Verbindung zwischen dem Türrahmen (3) des Türmoduls (1) und dem Wagenkasten (2) in einem oder mehreren Befestigungspunkten entkoppelt ist, wobei die Entkoppelung vorzugsweise durch Metall-Gummi-Elemente erfolgt.

12. Verfahren zum Einbau eines Türmoduls (1) nach einem der Ansprüche 1 bis 11,
**dadurch gekennzeichnet, dass** das Türmodul (1) zunächst in horizontaler oder beliebig geneigter Lage ganz oder teilweise in das Innere des Wagenkastens (2) befördert wird und anschließend in die für die Herstellung der Verbindung zwischen Türmodul (1)und Wagenkasten (2) erforderliche Endposition in der vorgesehenen Öffnung des Wagenkastens (2) gedreht und verschoben wird, wobei in dieser Endposition der geometrisch der Außenkontur (2') des Wagenkastens (2) entsprechende Teil des Türmoduls (1) bündig mit der Außenkontur (2') des Wagenkastens (2) angeordnet ist.

13. Verfahren nach Anspruch 12,
**dadurch gekennzeichnet, dass** zunächst Verbindungselemente (9) - wie Schrauben, Nieten, Schweißbolzen, beliebig geformte Zapfen oder drehbar gelagerte Teile mit gleich positionierter Mittelachse - am Türrahmen (3) des Türmoduls (1) befestigt werden, und dass in der für die Montage des Türmoduls (1) vorgesehenen Öffnung im Wagenkasten (2) Aufnahmevorrichtungen (wie Bohrungen, Fräsungen oder Lager) vorhanden sind, in denen anschließend die Verbindungselemente (9) passgenau eingebracht werden und zuletzt das Türmodul (1) durch Drehung um die Mittelachse der Verbindungselemente (9) in die für die Herstellung der Verbindung zwischen Türmodul (1) und Wagenkasten (2) erforderliche Endposition gebracht wird.

## Claims

1. Door module (1) for wagon bodies of large-volume vehicles for passenger transport, in particular of rail vehicles, with a doorframe (3) and with one or more door leaves (4), **characterized in that** the door module (1) has a region which is geometrically identical to the outer contour (2') of the wagon body (2), at least one further region of the door module (1) being set back from the outer contour (2') of the wagon body (2) towards the interior of the wagon body (2) and lying outside the aperture, provided for installing the door module (1) in the wagon body (2), of a door portal (10).

2. Door module according to Claim 1, **characterized in that**, between the outer contour (2') of the wagon body (2) and the set-back region of the door module (1), a free cross section remains transversely to the longitudinal axis lying in the direction of travel of the vehicle, the free cross section corresponding in area and position to the roof cross section lying in this region, or the area of the free cross section overshooting, towards the wagon body interior, the roof cross section lying in this region.

3. Door module according to Claim 1, **characterized in that**, between the outer contour (2') of the wagon body (2) and the set-back region of the door module (1), a free cross section remains transversely to the longitudinal axis lying in the direction of travel of the vehicle, the free cross section corresponding in area and position to the sum of the roof cross section lying in this region and of the cross section, lying in this region, of the longitudinal roof beam, or the area of the free cross section overshooting, towards the wagon body interior, the sum of the roof cross section lying in this region and of the cross section, lying in this region, of the longitudinal roof beam.

4. Door module according to one of Claims 1 to 3, **characterized in that** it is finish-lacquered and finish-mounted, fully functional.

5. Door module according to one of Claims 1 to 4, **characterized in that** individual components, in particular the drive and control units (5), are arranged in the set-back region of the door module (1), and **in that** these components do not project into the free cross section.

6. Door module according to one of Claims 1 to 5, **characterized in that** the door module (1) is connected to the wagon body (2) by means of connection elements (9), such as screw, rivets, welded studs, pins of any desired shape or rotatably mounted parts, or by means of thermal joining methods (for example, welding).

7. Door module according to Claim 6, **characterized in that** the door module (1) is connected to the wagon body (2) at three points.

8. Door module according to Claim 6 or 7, **characterized in that** the connection elements (9) are countersunk in the doorframe (3) of the door module (1) and can be moved out mechanically or electrically.

9. Door module according to Claim 8, **characterized in that**, before the connection elements (9) countersunk in the doorframe (3) are moved out, the door module (1) is positioned horizontally or at any desired inclination in the aperture provided in the wagon body (2), and subsequently the connection elements (9), when being moved out, are introduced with an exact fit into reception devices, such as bores, millings or bearings, the reception devices being formed in the aperture provided in the wagon body (2) for mounting the door module (1).

10. Door module according to one of Claims 6 to 9, **characterized in that** the mid-axes of the connection elements (9) lie in the horizontal centre-of-gravity axis of the door module (1), and therefore, when the door module (1) is rotated about this axis, only frictional forces, no weight forces, have to be compensated.

11. Door module according to one of Claims 1 to 10, **characterized in that** the connection between the doorframe (3) of the door module (1) and the wagon body (2) is decoupled at one or more fastening points, decoupling preferably taking place by means of metal/rubber elements.

12. Method for installing a door module (1) according to one of Claims 1 to 11, **characterized in that** the door module (1) is first conveyed completely or partially into the interior of the wagon body (2) horizontally or at any desired inclination and is subsequently rotated and displaced into the final position, required for making the connection between the door module (1) and wagon body (2), in the aperture provided in the wagon body (2), in this final position that part of the door module (1) which corresponds geometrically to the outer contour (2') of the wagon body (2) being arranged flush with the outer contour (2') of the wagon body (2).

13. Method according to Claim 12, **characterized in that**, first, connection elements (9), such as screws, rivets, welded studs, pins of any desired shape or rotatably mounted parts, are fastened with an exactly positioned mid-axis to the doorframe (3) of the door module (1), and **in that**, in the aperture provided in the wagon body (2) for mounting the door module (1), reception devices (such as bores, millings or bearings) are present, in which the connection elements (9) are subsequently introduced with an exact fit, and, lastly the door module (1) is brought, by rotation about the mid-axis of the connection elements (9), into the final position required for making the connection between the door module (1) and the wagon body (2).

## Revendications

1. Module de portière (1) pour des caisses de grands véhicules pour transporter des personnes, en particulier des véhicules sur rail, comportant un cadre de portière (3) et un ou plusieurs battants (4),
**caractérisé en ce que** le module de portière (1) comporte une zone qui correspond quant à la géométrie au contour extérieur (2') de la caisse (2), au moins une autre zone du module de portière (1) étant en retrait en partant du contour extérieur (2') de la caisse (2) vers l'intérieur de la caisse (2) et se trouvant à l'extérieur de la baie, prévue pour monter le module de portière (1), de la caisse (2), d'un dormant de portière (10).

2. Module de portière selon la revendication 1, **caractérisé en ce que**, entre le contour extérieur (2') de la caisse (2) et la zone en retrait du module de portière (1), il reste une section transversale libre transversalement à l'axe longitudinal qui suit la direction dans laquelle roule le véhicule, la section transversale libre correspondant, quant à sa surface et à sa position à la section transversale de toit dans cette zone ou la surface de la section transversale libre dépassant vers l'intérieur de la caisse la section transversale de toit dans cette zone.

3. Module de portière selon la revendication 1, **caractérisé en ce que**, entre le contour extérieur (2') de la caisse (2) et la zone en retrait du module de portière (1), il reste une section transversale libre transversalement à l'axe longitudinal qui suit la direction dans laquelle roule le véhicule, la section transversale libre correspondant, quant à sa surface et à sa position, à la somme de la section transversale de toit dans cette zone et de la section transversale de la longrine de toit dans cette zone ou la surface de la section transversale libre dépassant vers l'intérieur de la caisse la somme de la section transversale de toit dans cette zone et de la section transversale de la longrine de toit dans cette zone.

4. Module de portière selon l'une des revendications 1 à 3, **caractérisé en ce qu'**il est entièrement prêt à fonctionner, est fini de peinture et est fini de montage.

5. Module de portière selon l'une des revendications 1 à 4, **caractérisé en ce que** certains composants, en particulier les unités d'entraînement et les unités de commande (5), se trouvent dans la zone en retrait du module de portière (1) et **en ce que** ces composants ne pénètrent pas dans la section transversale libre.

6. Module de portière selon l'une des revendications 1 à 5, **caractérisé en ce que** le module de portière (1) est assemblé à la caisse (2) par des éléments de liaison (9) - comme des vis, des rivets, des axes soudés, des chevilles de forme quelconque ou des pièces susceptibles de tourner - ou par des procédés thermiques de jonction (par exemple par soudage).

7. Module de portière selon la revendication 6, **caractérisé en ce que** le module de portière (1) est assemblé à la caisse (2) en trois points.

8. Module de portière selon la revendication 6 ou 7, **caractérisé en ce que** les éléments de liaison (9) sont enfoncés dans le cadre (3) du module de portière (1) et **en ce que** des moyens mécaniques ou électriques permettent de les faire sortir.

9. Module de portière selon la revendication 8, **caractérisé en ce que**, avant de faire sortir les éléments de liaison (9) enfoncés dans le cadre de portière (3), le module de portière (1) est placé dans l'ouverture prévue de la caisse (2) en position horizontale ou inclinée de façon quelconque et ensuite, lors de la sortie, les éléments de liaison (9) sont introduits précisément dans des dispositifs de réception (comme des perçages, des fraisages ou des paliers), les dispositifs de réception étant appliqués dans la baie, prévue pour monter le module de portière (1), de la caisse (2).

10. Module de portière selon l'une des revendications 6 à 9, **caractérisé en ce que** les axes centraux des éléments de liaison (9) se trouvent dans l'axe horizontal de gravité du module de portière (1) et que donc seules les forces de frottement mais pas le poids doivent être compensés quand le module de portière (1) tourne autour de cet axe.

11. Module de portière selon l'une des revendications 1 à 10, **caractérisé en ce que** la liaison entre le cadre (3) du module de portière (1) et la caisse (2) est découplée à un ou plusieurs endroits de fixation, le découplage s'effectuant de préférence par des éléments en métal et en caoutchouc.

12. Procédé pour monter un module de portière (1) selon l'une des revendications 1 à 11, **caractérisé en ce que** le module de portière (1) est d'abord transporté, en position horizontale ou inclinée de façon quelconque, en entier ou en partie à l'intérieur de la caisse (2) et qu'il est ensuite tourné et poussé dans la baie prévue de la caisse (2) dans la position définitive, nécessaire pour établir la liaison entre le module de portière (1) et la caisse (2), dans cette position définitive la partie du module de portière (1) qui correspond géométriquement au contour extérieur (2') de la caisse (2) affleurant le contour extérieur (2') de la caisse (2).

13. Procédé selon la revendication 12, **caractérisé en ce que** des éléments de liaison (9) - comme des vis, des rivets, des axes soudés, des chevilles de forme quelconque ou des pièces susceptibles de tourner dont l'axe central a la même position - sont d'abord fixés au cadre (3) du module de portière (1) et que des dispositifs de réception (comme des perçages, des fraisages ou des paliers) dans lesquels les éléments de liaison (9) sont ensuite introduits précisément se trouvent dans la baie, prévue pour monter le module de portière (1), de la caisse (2) et finalement, par rotation autour de l'axe central des éléments de liaison (9), le module de portière (1) est mis dans la position définitive, nécessaire pour établir la liaison entre le module de portière (1) et la caisse (2).
